# NEUE EUROPÄISCHE PATENTSCHRIFT

(11) **EP 1 827 198 B2**
(45) Veröffentlichungstag und Bekanntmachung des Hinweises auf die Entscheidung über den Einspruch: **10.04.2019**
(45) Hinweis auf die Patenterteilung: 03.03.2010
(21) Anmeldenummer: 05801270.9
(22) Anmeldetag: 25.10.2005
(51) Int. Cl.: A47L 15/48, D06F 58/24, A47L 15/42

(54) **GESCHIRRSPÜLMASCHINE**
DISHWASHING MACHINE
LAVE-VAISSELLE

(30) Priorität: 09.12.2004 DE 102004059425; 28.01.2005 DE 102005004095
(43) Veröffentlichungstag der Anmeldung: 05.09.2007
(73) Patentinhaber: BSH Hausgeräte GmbH, 81739 München (DE)
(72) Erfinder: JERG, Helmut, 89537 Giengen (DE); PAINTNER, Kai, 86477 Adelsried (DE)
(86) Internationale Anmeldenummer: PCT/EP2005/055513
(87) Internationale Veröffentlichungsnummer: WO 2006/061293

(56) Entgegenhaltungen:
- EP-A- 0 358 279
- EP-A1- 0 777 998
- WO-A1-2005/053502
- DE-A1- 2 016 831
- DE-A1- 3 626 887
- DE-A1- 4 012 579

## Beschreibung

Die Erfindung betrifft eine Geschirrspülmaschine mit einem Spülbehälter und Vorrichtungen zum Spülen von Geschirr mittels Spülflotte sowie mit einer Sorptionstrockenvorrichtung, die mit dem Spülbehälter luftleitend über einen Auslass des Spülbehälters und einen Einlass des Spülbehälters verbunden ist und die eine Sorptionskolonne mit reversibel dehydrierbarem Material aufweist. Die Erfindung betrifft weiterhin ein Verfahren zum Betreiben einer derartigen Geschirrspülmaschine.

Herkömmliche Geschirrspülmaschinen weisen bekanntlich ein Spülverfahren auf, dessen Programmablauf im Allgemeinen aus wenigstens einem Teilprogrammschritt "Vorspülen", einem Teilprogrammschritt "Reinigen", wenigstens einem Teilprogrammschritt "Zwischenspülen", einem Teilprogrammschritt "Klarspülen" und einem Teilprogrammschritt "Trocknen" besteht. Zur Erhöhung des Reinigungseffekts wird dabei die Spülflüssigkeit vor oder während eines Teilprogrammschrittes erwärmt. Die Erwärmung der Spülflüssigkeit erfolgt üblicherweise mittels elektrischer Heizungen. Zur Trocknung des Spülguts in einer Geschirrspülmaschine sind unterschiedliche Trocknungssysteme bekannt.

So ist aus der DE 20 16 831 eine Geschirrspülmaschine der eingangs genannten Art bekannt, bei der die Luft aus dem Spülbehälter über eine verschließbare Öffnung in der Wand des Spülbehälters auf reversibel dehydrierbares Material geleitet wird und von dort über eine Öffnung nach außen. Die Desorption des reversibel dehydrierbaren Materials findet während der Stillstandsphase des Gerätes statt, wobei der dabei entstehende Wasserdampf über die Öffnung nach außen geleitet wird. Die beschriebene Geschirrspülmaschine ist aus energetischer Sicht nachteilig, da die Regeneration des reversibel dehydrierbaren Materials während einer Stillstandsphase des Gerätes stattfindet, somit zu einer Zeit, zu der keiner der eingangs beschriebenen Teilprogrammschritte durchgeführt wird. Ein weiterer Nachteil besteht darin, dass durch das Ausleiten des während der Regeneration des reversibel dehydrierbaren Materials entstehenden Wasserdampfes nach außen eine Schädigung der umgebenden Küchenmöbel nicht ausgeschlossen werden kann. Die Regenerierung ist dabei mit einem zusätzlichen Energiebedarf verbunden, der zusätzlich zu dem während der Teilprogrammschritte benötigten Energiebedarf anfällt.

Um den Energieaufwand beim Betreiben einer Geschirrspülmaschine so gering wie möglich zu halten, ist aus der DE 103 53 774.0 der Anmelderin eine Geschirrspülmaschine mit einem Spülbehälter und Vorrichtungen zum Spülen von Geschirr mittels Spülflotte bekannt, welche eine mit dem Spülbehälter luftleitend verbundene, reversibel dehydrierbares Material enthaltende Sorptionskolonne aufweist, wobei die Sorptionskolonne einerseits zur Trocknung des Geschirrs und andererseits die zur Desorption der Sorptionskolonne eingesetzte Wärmeenergie zur Erwärmung der im Spülbehälter befindlichen Spülflotte und/oder des Geschirrs wenigstens teilweise verwendet wird.

Zur Lösung des gleichen Problems schlägt die DE 103 53 775.9 der Anmelderin vor, zum Betreiben eines Gerätes in dem wenigstens einem Teilprogrammschritt "Trocknen" Luft aus einem Behandlungsraum und/oder aus Umgebungsluft durch eine Sorptionskolonne und in den Behandlungsraum zu leiten, wobei die Sorptionskolonne reversibel dehydrierbares Material enthält und der Luft während des Durchleitens Feuchtigkeit entzieht.

Durch den Einsatz von reversibel dehydrierbarem Material mit hygroskopischer Eigenschaft, z.B. Zeolith, ist eine Erwärmung des zu behandelnden Gutes in dem dem Teilprogrammschritt "Trocknen" vorhergehenden Teilprogrammschritts normalerweise nicht mehr notwendig. Hierdurch wird eine beträchtliche Energieeinsparung möglich.

Aus der EP 0 358 279 B1 ist eine Geschirrspülmaschine mit einem geschlossenen Trockensystem bekannt, bei dem die Luft aus dem Spülbehälter über eine durch Aufheizung regenerierbare Trockenvorrichtung und von dieser zurück in den Spülbehälter zirkuliert. Die Trockenvorrichtung ist dem außerhalb des Spülbehälters angeordneten Erhitzer für die Spülflotte, vorzugsweise ein Durchlauferhitzer, zugeordnet. Der Auslass des Spülbehälters befindet sich in der Decke des Spülbehälters, während der Einlass in die Spülwanne des Spülbehälters integriert ist. Der Auslass des Spülbehälters ist über einen Luftkanal mit der Sorptionstrockenvorrichtung verbunden. Nachdem die Sorptionstrockenvorrichtung dem Erhitzer für die Spülflotte zugeordnet ist, ist diese in einem Bereich unterhalb der Spülwanne angeordnet.

Allen oben beschriebenen Anordnungen ist gemeinsam, dass die Einbindung der Sorptionstrockenvorrichtung in eine Geschirrspülmaschine lediglich konzeptionell beschrieben ist. Die Aufgabe der vorliegenden Erfindung ist es daher, eine Geschirrspülmaschine bereitzustellen, in welche sich eine Sorptionstrockenvorrichtung auf einfache und kostengünstige Weise integrieren lässt, und die einen energieeffizienten Betrieb ermöglicht.

Diese Aufgabe wird mit einer Geschirrspülmaschine mit den Merkmalen gemäß Anspruch 1 und durch ein Verfahren zum Betreiben einer Geschirrspülmaschine mit den Merkmalen des Anspruchs 20 gelöst. Vorteilhafte Weiterbildungen der vorliegenden Erfindung sind in den jeweiligen Unteransprüchen angegeben.

Eine erfindungsgemäße Geschirrspülmaschine, insbesondere Haushalts-Geschirrspülmaschine, weist einen Spülbehälter und Vorrichtungen zum Spülen von Geschirr mittels Spülflotte sowie eine Sorptionstrockenvorrichtung auf, die mit dem Spülbehälter luftleitend über einen Auslass des Spülbehälters und einen Einlass des Spülbehälters verbunden ist, und die eine Sorptionskolonne mit reversibel dehydrierbarem Material aufweist, wobei der Auslass des Spülbehälters über einen Luftkanal mit der Sorptionstrockenvorrichtung verbunden ist. Erfindungsgemäß ist der Luftkanal wenigstens teilweise als Kondensationsfläche ausgebildet.

In dem erfindungsgemäßen Verfahren zum Betreiben einer Geschirrspülmaschine, insbesondere Haushalts-Geschirrspülmaschine, mit wenigstes einem Teilprogrammschritt "Trocknen", in dem Luft aus einem Spülbehälter und/oder Umgebungsluft durch eine Sorptionskolonne in den Spülbehälter geleitet wird, wobei die Sorptionskolonne reversibel dehydrierbares Material enthält und der Luft während des Durchleitens durch die Sorptionskolonne Feuchtigkeit entzieht, wird die der Sorptionskolonne zugeführte Luft wenigstens teilweise an einer Kondensationsfläche vorbeigeführt wird, um der aus dem Spülbehälter entnommenen Luft einen Teil ihrer Feuchtigkeit zu entziehen bevor die eine Restfeuchte aufweisende Luft der Sorptionskolonne zugeführt wird.

Hierdurch ist es während des Teilprogrammschrittts Trocknen" möglich, einen Teil des in der feuchten Luft gebundenen Wassers kondensieren zu lassen, so dass dieses durch die Sorptionstrockenvorrichtung nicht mehr entfeuchtet zu werden braucht. Es lässt sich eine konstruktiv einfache und besonders energie-effiziente Geschirrspülmaschine realisieren, da der Trocknungsvorgang in kürzerer Zeit beendet werden kann.

In einer zweckmäßigen Ausgestaltung der erfindungsgemäßen Geschirrspülmaschine ist die Kondensationsfläche durch eine wärmeleitende Verbindung mit dem Spülbehälter und/oder mit der Umgebungsluft bedingt. Dabei kann in einer weiteren Ausgestaltung aktiv über ein Gebläse Umgebungsluft an den Luftkanal geleitet werden, um die Kondensationsfläche zu erhalten. Damit ist eine sehr raum-ökonomische Geschirrspülmaschine geschaffen, die z.B. platzsparend zwischen einer Gehäusewandung und dem Spülbehälter angeordnet werden kann. Zweckmäßigerweise wird in einer Ausgestaltung des Verfahrens in einem dem Teilprogrammschritt "Trocknen" vorangehenden Teilprogrammschritt, z.B. "Klarspülen", kein Aufheizen der Spülflotte und/oder des Spülguts vorgenommen, um eine möglichst geringe Temperatur des Spülbehälters zu schaffen, um die Effizienz der Kondensationsfläche zu erhöhen.

In einer zweckmäßigen Ausgestaltung erstreckt sich der Luftkanal längs einer Seitenwand des Spülbehälters. Der Auslass des Spülbehälters befindet sich zur Ausbildung einer möglichst großen Kondensationsfläche in einem oberen Abschnitt der Spülbehälterwand. Die Sorptionstrockenvorrichtung hingegen wird aus Platzgründen und zur Schaffung der gewünschten Kondensationsfläche bevorzugt unterhalb der Spülwanne angeordnet. Hierdurch ergibt sich der Vorteil, dass ein optimales Heizelement der Sorptionstrockenvorrichtung die Luft erst nach dem Entlangströmen durch den Luftkanal erhöht, so dass die Kondensation der feuchten Luft im Spülbehälter längs des Luftkanals ermöglicht wird.

Zweckmäßigerweise ist im Luftkanal angrenzend an den Auslass eine Barriere gegen eindringendes Wasser ausgebildet. Diese Barriere kann eine den Auslass überdeckende Abdeckung darstellen. Sie kann jedoch auch dadurch realisiert sein, dass der mit dem Auslass verbundene Abschnitt des Luftkanals zunächst längs einer Seitenwand ein Stück nach oben geführt und erst dann längs der Seitenwand des Spülbehälters gerade oder in gewundenen Abschnitten nach unten zu der Sorptionstrockeneinrichtung geführt ist. Die Barriere ist damit durch einen Abschnitt einer Wandung des Luftkanals ausgebildet, welche verhindert, dass während eines Teilprogrammschritts, in dem Spülgut mit Spülflotte beaufschlagt wird, in die elektrische Funktionsteile enthaltene Sorptionstrockenvorrichtung eindringen kann.

In einer weiteren zweckmäßigen Ausgestaltung ist vorgesehen, dass der Luftkanal im Bodenbereich ein ansteuerbares Ventil zum Ausleiten von in dem Luftkanal kondensiertem Wasser aufweist. Das kondensierte und ausgeleitete Wasser muss dann nicht mehr durch das reversibel dehydrierbare Material aufgenommen werden, so dass die Sorptionskolonne der Sorptionstrockenvorrichtung im Vergleich zu einer konventionell ausgebildeten Sorptionstrockenvorrichtung ohne Kondensationsfläche kleiner ausgelegt werden kann. Vorteilhafterweise lässt sich hierdurch wieder wertvoller Raum gewinnen.

In einer weiteren zweckmäßigen Ausgestaltung weist der Luftkanal ein druckregulierendes Mittel auf, das im Fall eines im Spülbehälter auftretenden Überdrucks für einen Druckausgleich sorgt. Das druckregulierende Mittel kann als aktiv betätigbares Ventil ausgebildet sein. Das druckregulierende Mittel kann gemäß einer anderen Ausgestaltung sich passiv auf Grund des im Spülbehälter inneren befindlichen Drucks öffnen oder schließen und z.B. als Klappe ausgebildet sein. Während des Teilprogrammschritts "Trocknen", in dem das Gebläse der Sorptionstrockenvorrichtung "in Betrieb" ist, bildet sich in dem Luftkanal ein Unterdruck aus, so dass das druckregulierende Mittel abdichtend wirkt. Im Falle eines Überdrucks, z.B. aufgrund eines Expansionsstoßes, kann sich das druckregulierende Mittel jedoch öffnen und somit der im Inneren des Spülbehälters entstehende Druck abbauen. Die Integration des druckregulierenden Mittels in den Luftkanal der Sorptionstrockenvorrichtung ermöglicht den Verzicht auf die ansonsten in jeder Geschirrspülmaschine vorhandene Gerätebelüftung.

Aufgrund der bevorzugt im Bodenbereich der Geschirrspülmaschine unterhalb einer Spülwanne angeordneten Sorptionstrockenvorrichtung ist es zweckmäßig, den Einlass des Spülbehälters in die Spülwanne selbst zu integrieren, da sich hierdurch ein Verzicht auf einen weiteren Luftkanal ergibt. Hierdurch ist eine einfachere und kostengünstigere Fertigung möglich.

Gemäß einer weiteren zweckmäßigen Ausgestaltung ist vorgesehen, den Auslass und/oder den Einlass mit einem passiven Verschlussmittel gegen eindringendes Wasser zu versehen. Dies kann im einfachsten Fall eine Abdeckung über dem Aus- bzw. Einlass sein, welche vorzugsweise derart ausgebildet ist, dass gleichzeitig die Strömungsrichtung des Luftstroms festgelegt wird, um eine möglichst gute Verwirbelung der Luft im Spülbehälter zu erzielen, so dass eine gute Feuchtigkeitsaufnahme realisiert ist.

In einer alternativen Ausgestaltung kann vorgesehen sein, den Auslass und/oder den Einlass mit einem aktiven Verschlussmittel zu versehen. Das Verschlussmittel kann beispielsweise durch Anlegen einer Spannung betätigbar ausgebildet sein. Das Verschlussmittel kann somit motorisch oder hydraulisch ausgebildet sein. Besonders bevorzugt ist es dabei, wenn mit dem Anlegen einer Spannung an ein Gebläse Spannung an das Verschlussmittel angelegt ist, so dass sich die Verschlussmittel öffnen, um dadurch einen Luftkreislauf zur Sorptionstrockenvorrichtung zu schaffen. Der Ein- und Auslass müssen dabei nur während der Regenerationsphase der Sorptionskolonne und während des Teilprogrammschritts trocknen" geöffnet sein. Während der übrigen Teilprogrammschritte sorgen die Verschlussmittel für eine sichere Abdichtung, um das Eindringen von Spritzwasser in die elektrische Funktionselemente aufweisende Sorptionstrockenvorrichtung zu verhindern.

In einer weiteren zweckmäßigen Ausgestaltung kann das Verschlussmittel auch durch ein temperaturempfindliches Memory-Metall betätigt werden. Die Ansteuerung des Verschlussmittels erfolgt hierbei nicht auf elektrische Weise, sondern wird aufgrund der während unterschiedlicher Teilprogrammschritte vorherrschenden Temperaturen bewirkt.

Gemäß einer weiteren Ausgestaltung wird die Sorptionskolonne einerseits zur Trocknung des Geschirrs und andererseits die zur Desorption der Sorptionskolonne eingesetzte Wärmeenergie zur Erwärmung der im Spülbehälter befindlichen Spülflotte und/oder des Spülguts verwendet. Die Geschirrspülmaschine kann vom Funktions-Prinzip her, wie in der DE 103 53 774.0 der Anmelderin beschrieben, soweit sinnvoll, ausgebildet sein. Die hier beschriebene Maschine unterscheidet sich durch die Ausgestaltung der Sorptionstrockenvorrichtung.

Nach einem bevorzugten Merkmal wird Luft aus dem Spülbehälter und/oder aus der Umgebungsluft während eines Teilprogrammschritts mit zu erwärmender Spülflotte, bevorzugt während des Teilprogrammschritts "Reinigen" und/oder "Vorspülen" und/oder "Klarspülen" durch die Sorptionskolonne und in den Spülbehälter geleitet.

Zweckmäßigerweise ist zur Desorption des reversibel dehydrierbaren Materials und der Erwärmung der Spülflotte und/oder des Spülguts ein elektrisches Heizelement angeordnet. Dieses ist bevorzugt in dem reversibel dehydrierbaren Material oder in der Leitung zur Sorptionskolonne angeordnet.

Die Erfindung wird nachfolgend anhand der Figuren näher erläutert. Es zeigen:
- Fig. 1: ein Ausführungsbeispiel einer erfindungsgemäßen Geschirrspülmaschine gemäß einer ersten Variante, und
- Fig. 2: ein weiteres Ausführungsbeispiel einer erfindungsgemäßen Geschirrspülmaschine, bei der die Gerätebelüftung in die Sorptionstrockenvorrichtung integriert ist.

Figur 1 zeigt in schematischer Darstellungsweise eine erfindungsgemäße Geschirrspülmaschine 1 gemäß einer ersten Variante mit einem Spülbehälter 2, in dem nicht dargestellte Geschirrkörbe zur Einordnung von ebenfalls nicht dargestelltem Spülgut angeordnet sind. Der Aufbau der erfindungsgemäßen Geschirrspülmaschine kann vom Prinzip her, wie in der DE 103 53 774 und/oder der DE 103 53 775 der Anmelderin beschrieben, aufgebaut sein. Die Geschirrspülmaschine 1 weist eine mit dem Spülbehälter 2 luftleitend verbundene, reversibel dehydrierbares Material 11, z.B. Zeolith, enthaltende Sorptionskolonne 10 auf, wobei die Sorptionskolonne 10 einerseits zur Trocknung als auch andererseits zur Erwärmung durchgeleiteter Luft verwendet wird. Der Spülbehälter 2 weist einen im beschriebenen Ausführungsbeispiel in einem mittigen Bereich angeordneten Auslass 5 mit einer als Luftkanal 17 ausgebildeten Leitung zur Sorptionskolonne 10 und einen im beschriebenen Ausführungsbeispiel in einer Spülwanne 6 angeordneten Einlass 8 von der Sorptionskolonne 10 auf. Neben der Sorptionskolonne 10 weist eine Sorptionstrockenvorrichtung 21 ein Gebläse 9 sowie ein elektrisches Heizelement 12 auf, wobei ein Gehäuse 14 des Gebläses und ein Gehäuse 13 der Sorptionskolonne 10 integral unterhalb der Spülwanne 6 der Geschirrspülmaschine ausgebildet sind. Der Luftweg durch die Sorptionstrockenvorrichtung ist durch die Pfeile A, B und C dargestellt.

Zur Erhöhung der Effektivität der Sorptionstrockenvorrichtung 21, insbesondere während des Teilprogrammschritts "Trocknen", ist der Luftkanal 17 als Kondensationsfläche 18 ausgebildet und wärmeleitend mit dem Spülbehälter 2 und/oder über eine Gehäusewand 23 mit mit Umgebungsluft verbunden. Um eine möglichst große Effizienz sicherzustellen, ist es vorteilhaft, wenn in dem dem Teilprogrammschritt "Trocknen" vorangehenden Teilprogrammschritt, in der Regel "Klarspülen" auf eine Erwärmung des Spülraums und/oder des Spülguts verzichtet oder nahezu verzichtet wird, was aufgrund des beschriebenen Trocknungsverfahrens ohne weiteres möglich ist. Hierdurch kann während des Teilprogrammschritts "Trocknen" durch den Luftkanal 17 strömende feuchte Luft an der Wandungen des Luftkanals kondensieren. Der Trocknungsvorgang an sich findet vorzugsweise wie in den DE 103 53 774 und/oder der DE 103 53 775 beschrieben statt. Das Kondensat kann durch das schematisch dargestellte Ventil 19 aus dem Luftkanal 17 ausgeleitet werden, so dass diese Feuchtigkeitsmenge nicht durch die Sorptionskolonne 10 aufgenommen werden muss. Hierdurch ergibt sich der Vorteil, dass die Sorptionskolonne 10 kleiner dimensioniert werden kann, wodurch sich ein geringerer Platzbedarf derselben ergibt. Die aus dem Luftkanal 17 ausgeleitete Flüssigkeit kann entweder über einen nicht dargestellten Abwasserauslass der Geschirrspülmaschine 1 aus dieser entfernt werden oder für einen nachfolgenden Spülprogrammabschnitt zwischengespeichert werden.

Alternativ oder zusätzlich kann die Kondensationsfläche 18 durch Umgebungsluft gebildet sein, wobei diese z.B. aktiv durch ein (zusätzliches) Gebläse an den Luftkanal 17 transportiert werden kann (nicht dargestellt). Es können darüber hinaus auch andere Teile der Geschirrspülmaschine zum Trocknen verwendet werden.

Um ein Eindringen von Spritzwasser während eines Teilprogrammschritts, mit welchem in dem Spülbehälter 2 befindliches Spülgut beaufschlagt wird, in den Luftkanal 17 und damit in die elektrischen Funktionsteile (Gebläse 9, Heizelement 12) zu verhindern, ist der Luftkanal 17 zunächst von dem Auslass 5 nach oben und dann längs der Spülbehälterwand nach unten zur Sorptionstrockenvorrichtung 21 geführt. Hierdurch ist in dem Luftkanal eine Barriere 16 ausgebildet, welche das Eindringen von Wasser zuverlässig verhindert.

In entsprechender Weise weist der Einlass 8 ein Verschlussmittel 15 auf, welches im Ausführungsbeispiel als Abdeckung mit Strömungsfunktion ausgebildet ist. Sowohl der Auslass 5 als auch der Einlass 8 könnten gemäß einer nicht dargestellten Variante mit einem aktiv betätigten Verschlussmittel versehen sein, welches während des Betriebs der Sorptionstrockenvorrichtung 21 geöffnet und in den übrigen Teilprogrammschritten geschlossen wäre. Besonders vorteilhaft ist dabei eine direkte Kopplung an den Betrieb des Gebläses 9 und/oder des elektrischen Heizelements 12. So könnte das aktive Verschlussmittel motorisch, hydraulisch betätigt werden, wobei die Betätigung in Abhängigkeit vom Betrieb der Sorptionstrockenvorrichtung ist. Alternativ wäre auch der Einsatz eines Memory-Metalls denkbar, welcher aufgrund der sich ändernden Temperaturen während unterschiedlicher Teilprogrammschritte in eine Offnungs- oder Schließstellung gebracht werden könnte.

Figur 2 zeigt einen Ausschnitt eines weiteren Ausführungsbeispiels einer erfindungsgemäßen Geschirrspülmaschine 1, bei der in den Luftkanal 17 ein Ventil 20 integriert ist, welche die Funktion einer Gerätebelüftung im Falle eines Expansionsstoßes übernimmt. Im einfachsten Fall kann das Ventil 20 als mechanische Klappe ausgebildet sein, welche z.B. aufgrund des in der Sorptionstrockenvorrichtung 21 befindlichen Gebläses (nicht dargestellt) und des dadurch bewirkten Unterdrucks in einer Schließstellung gehalten wird, so lange die Sorptionstrockenvorrichtung 21 in Betrieb ist (durchgezogene Linie). Im Falle eines Expansionsstoßes breitet sich der im Spülbehälterinneren entstehende Überdruck längs des Luftkanals 17 bis zu dem Ventil 20 auf, wobei dieses sich öffnet (durchbrochene Linie). Hierdurch ist sichergestellt, dass keine Schädigungen an der Geschirrspülmaschine aufgrund eines plötzlich auftretenden Überdrucks entstehen können.

Im übrigen entspricht die in Figur 2 dargestellte Ausführungsform einer erfindungsgemäßen Geschirrspülmaschine der ersten Variante, bei der der Luftkanal 17 wärmeleitend mit dem Spülbehälter 2 und/oder einer Gehäusewand 23 zur Ausbildung einer Kondensationsfläche 18 verbunden ist. Die nur schematisch dargestellte Sorptionstrockenvorrichtung 21 ist beispielhaft seitlich unterhalb der Spülwanne 6 angeordnet, wobei der Einlass 8 im Grenzbereich zwischen der Spülwanne 6 und der Spülbehälterwand 22 ausgebildet ist. Um das Eindringen von Wasser in die Sorptionstrockenvonichtung 21 zu verhindern, ist über dem Auslass 8 beispielhaft ein (passives) Verschlussmittel 15 in Form eines strömungsbeeinflussenden Blechs vorgesehen.

Mit der vorliegenden Erfindung ist eine Geschirrspülmaschine bereitgestellt, welche unter wirtschaftlichen Gesichtspunkten herstellbar ist und mit der das im Spülbehälter befindliche Spülgut effizient zu reinigen und zu trocknen ist, wobei der damit verbundene Energieaufwand gering gehalten werden kann.

### Bezugszeichenliste

- 1: Geschirrspülmaschine
- 2: Spülbehälter
- 5: Auslass
- 6: Spülwanne
- 8: Einlass
- 9: Gebläse
- 10: Sorptionskolonne
- 11: reversibel dehydrierbares Material
- 12: Heizung
- 13: Gehäuse
- 14: Gehäuse
- 15: Verschlussmittel
- 16: Barriere
- 17: Luftkanal
- 18: Kondensationsfläche
- 19: Ventil
- 20: Ventil
- 21: Sorptionstrockenvorrichtung
- 22: Spülbehälterwand
- 23: Gehäusewand
- A, B, C: Luftweg

## Patentansprüche

1. Geschirrspülmaschine (1) mit einem Spülbehälter (2) und Vorrichtungen zum Spülen von Geschirr mittels Spülflotte sowie mit einer Sorptionstrockenvorrichtung (21), die mit dem Spülbehälter (2) luftleitend über einen Auslass (5) des Spülbehälters (2) und einen Einlass (6) des Spülbehälters (2) verbunden ist und die eine Sorptionskolonne (10) mit reversibel dehydrierbarem Material aufweist, durch die in wenigstens einem Teilprogrammschritt "Trocknen" Luft aus dem Spülbehälter (2) und/oder Umgebungsluft in den Spülbehälter (2) geleitet ist und die der Luft während des Durchleitens durch die Sorptionskolonne (10) Feuchtigkeit entzieht, wobei der Auslass (5) des Spülbehälters (2) über einen Luftkanal (17) mit der Sorptionstrockenvorrichtung (21) verbunden ist, **dadurch gekennzeichnet, dass** der Luftkanal (17) wenigstens teilweise als Kondensationsfläche (18) ausgebildet ist.

2. Geschirrspülmaschine nach Anspruch 1, **dadurch gekennzeichnet, dass** die Kondensationsfläche (18) durch eine wärmeleitende Verbindung mit dem Spülbehälter (2) und/oder mit der Umgebungsluft bedingt ist.

3. Geschirrspülmaschine nach Anspruch 2, **dadurch gekennzeichnet, dass** aktiv über ein Gebläse (9) Umgebungsluft an den Luftkanal (17) leitbar ist, um eine Kondensationsfläche (18) zu erhalten.

4. Geschirrspülmaschine nach einem der vorhergehenden Ansprüche, **dadurch gekennzeichnet, dass** sich der Luftkanal (17) längs einer Seitenwand des Spülbehälters (2) erstreckt.

5. Geschirrspülmaschine nach einem der vorhergehenden Ansprüche, **dadurch gekennzeichnet, dass** die Sorptionstrockenvorrichtung (21) im Bodenbereich der Geschirrspülmaschine (1) unterhalb einer Spülwanne (6) angeordnet ist.

6. Geschirrspülmaschine nach einem der vorhergehenden Ansprüche, **dadurch gekennzeichnet, dass** im Luftkanal (17) angrenzend an den Auslass (5) eine Barriere (16) gegen eindringendes Wasser ausgebildet ist.

7. Geschirrspülmaschine nach einem der vorhergehenden Ansprüche, **dadurch gekennzeichnet, dass** der Luftkanal (17) im Bodenbereich ein ansteuerbares Ventil (19) zum Ausleiten von in dem Luftkanal (17) kondensiertem Wasser aufweist.

8. Geschirrspülmaschine nach einem der vorhergehenden Ansprüche, **dadurch gekennzeichnet, dass** der Luftkanal (17) ein druckregulierendes Mittel (20) aufweist, das im Fall eines im Spülbehälter (2) auftretenden Überdrucks für einen Druckausgleich sorgt.

9. Geschirrspülmaschine nach Anspruch 8, **dadurch gekennzeichnet, dass** das druckregulierende Mittel (20) ein aktiv betätigbares Ventil ist.

10. Geschirrspülmaschine nach Anspruch 8, **dadurch gekennzeichnet, dass** sich das druckregulierende Mittel (20) passiv aufgrund des im Spülbehälterinneren befindlichen Drucks öffnet oder schließt.

11. Geschirrspülmaschine nach einem der vorhergehenden Ansprüche, **dadurch gekennzeichnet, dass** der Auslass (5) und/oder der Einlass (8) mit einem passiven Verschlussmittel (15) gegen eindringendes Wasser versehen sind.

12. Geschirrspülmaschine nach einem der vorhergehenden Ansprüche, **dadurch gekennzeichnet, dass** der Auslass (5) und/oder der Einlass (8) mit einem aktiven Verschlussmittel (15) versehen sind.

13. Geschirrspülmaschine nach Anspruch 12, **dadurch gekennzeichnet, dass** das Verschlussmittel (15) durch Anlegen einer Spannung betätigbar ist.

14. Geschirrspülmaschine nach Anspruch 13, **dadurch gekennzeichnet, dass** mit dem Anlegen einer Spannung an ein Gebläse (9) Spannung an das Verschlussmittel (15) angelegt ist.

15. Geschirrspülmaschine nach Anspruch 12, **dadurch gekennzeichnet, dass** das Verschlussmittel (15) durch ein temperaturempfindliches Memory-Metall betätigt wird.

16. Geschirrspülmaschine nach einem der vorhergehenden Ansprüche, **dadurch gekennzeichnet, dass** die Sorptionskolonne einerseits zur Trocknung des Geschirrs und andererseits die zur Desorption der Sorptionskolonne eingesetzte Wärmeenergie zur Erwärmung der im Spülbehälter befindlichen Spülflotte und/oder des Spülguts verwendet wird.

17. Geschirrspülmaschine nach Anspruch 16, **dadurch gekennzeichnet, dass** Luft aus dem Spülbehälter und/oder Umgebungsluft während eines Teilprogrammschritts mit zu erwärmender Spülflotte, bevorzugt während des Teilprogrammschritts "Reinigen" und/oder "Vorspülen" und/oder "Klarspülen" durch die Sorptionskolonne und in den Spülbehälter geleitet wird.

18. Geschirrspülmaschine nach einem der Ansprüche 16 oder 17, **dadurch gekennzeichnet, dass** zur Desorption des reversibel dehydrierbaren Materials und der Erwärmung der Spülflotte und/oder des Spülguts ein elektrisches Heizelement angeordnet ist.

19. Geschirrspülmaschine nach Anspruch 18, **dadurch gekennzeichnet, dass** das Heizelement in dem reversibel dehydrierbaren Material oder in der Leitung zur Sorptionskolonne angeordnet ist.

20. Verfahren zum Betreiben einer Geschirrspülmaschine (1), mit wenigstes einem Teilprogrammschritt "Trocknen", in dem Luft aus einem Spülbehälter (2) und/oder Umgebungsluft durch eine Sorptionskolonne (10) in den Spülbehälter (2) geleitet wird, wobei die Sorptionskolonne (10) reversibel dehydrierbares Material enthält und der Luft während des Durchleitens durch die Sorptionskolonne (10) Feuchtigkeit entzieht, **dadurch gekennzeichnet, dass** die der Sorptionskolonne (10) zugeführte Luft wenigstens teilweise an einer Kondensationsfläche (18) vorbeigeführt wird, um der aus dem Spülbehälter (2) entnommenen Luft einen Teil ihrer Feuchtigkeit zu entziehen bevor die eine Restfeuchte aufweisende Luft der Sorptionskolonne (10) zugeführt wird.

21. Verfahren nach Anspruch 20, **dadurch gekennzeichnet, dass** in einem dem Teilprogrammschritt "Trocknen" vorangehenden Teilprogrammschritt, z.B. "Klarspülen", kein Aufheizen der Spülflotte und/oder des Spülguts erfolgt.

## Claims

1. Dishwasher (1) having a washing container (2) and devices for washing dishes using rinse water and having a sorption drying device (21), which is connected in an air-conducting manner to the washing container (2) by way of an outlet (5) of the washing container (2) and an inlet (6) of the washing container (2) and which has a sorption column (10) with reversibly dehydratable material, by means of which in at least one subprogram step "drying" air from the washing container (2) and/or ambient air is routed into the washing container (2) and by means of which humidity is taken from the air while passing through the sorption column (10), wherein the outlet (5) of the washing container (2) is connected to the sorption drying device (21) by way of an air duct (17), **characterised in that** the air duct (17) is embodied at least partially as a condensation surface (18).

2. Dishwasher according to claim 1, **characterised in that** the condensation surface (18) is conditional on a heat-conducting connection with the washing container (2) and/or with the ambient air.

3. Dishwasher according to claim 2, **characterised in that** ambient air can be actively routed by way of a fan (9) to the air duct (17) in order to obtain a condensation surface (18).

4. Dishwasher according to one of the preceding claims, **characterised in that** the air duct (17) extends along a side wall of the washing container (2).

5. Dishwasher according to one of the preceding claims, **characterised in that** the sorption drying device (21) is arranged in the base region of the dishwasher (1) below a wash tub (6).

6. Dishwasher according to one of the preceding claims, **characterised in that** a barrier (16) against infiltrating water is embodied adjacent to the outlet (5) in the air duct (17).

7. Dishwasher according to one of the preceding claims, **characterised in that** in the base region the air duct (17) has an activatable valve (19) for routing out water condensed in the air duct (17).

8. Dishwasher according to one of the preceding claims, **characterised in that** the air duct (17) has a pressure-regulating means (20), which in the case of an overpressure occurring in the washing container (2) provides for a pressure equalisation.

9. Dishwasher according to claim 8, **characterised in that** the pressure-regulating means (20) is an actively actuatable valve.

10. Dishwasher according to claim 8, **characterised in that the** pressure-regulating means (20) opens or closes passively on account of the pressure in the washing container interior.

11. Dishwasher according to one of the preceding claims, **characterised in that** the outlet (5) and/or the inlet (8) are provided with a passive closing means (15) against infiltrating water.

12. Dishwasher according to one of the preceding claims, **characterised in that** the outlet (5) and/or the inlet (8) are provided with an active closing means (15).

13. Dishwasher according to claim 12, **characterised in that** the closing means (15) can be actuated by applying a voltage.

14. Dishwasher according to claim 13, **characterised in that** voltage is applied to the closing means (15) by the application of a voltage to the fan (9).

15. Dishwasher according to claim 12, **characterised in that** the closing means (15) is actuated by a temperature-sensitive memory metal.

16. Dishwasher according to one of the preceding claims, **characterised in that** the sorption column is used on the one hand to dry the dishes and on the other hand the thermal energy used to desorb the sorption column is used to heat the rinse water and/or the items to be washed located in the washing container.

17. Dishwasher according to claim 16, **characterised in that** during a subprogram step with rinse water to be heated, preferably during the subprogram step "clean" and/or "pre-rinse" and/or "rinse" air from the washing container and/or ambient air is routed through the sorption column and into the washing container.

18. Dishwasher according to one of claims 16 or 17, **characterised in that** an electrical heating element is arranged for the purpose of desorption of the reversibly dehydratable material and heating the rinse water and/or the items to be washed.

19. Dishwasher according to claim 18, **characterised in that** the heating element is arranged in the reversibly dehydratable material or in the line to the sorption column.

20. Method for operating a dishwasher (1), having at least one subprogram step "drying" in which air from a washing container (2) and/or ambient air is routed through a sorption column (10) into the washing container (2), wherein the sorption column (10) contains reversibly dehydratable material and while passing through the sorption column (10) the air draws out humidity, **characterised in that** the air supplied to the sorption column (10) is routed at least partially past a condensation surface (18), in order to extract part of its humidity from the air taken from the washing container (2) before the air having residual moisture is supplied to the sorption column (10).

21. Method according to claim 20, **characterised in that** in a subprogram step preceding the subprogram step "drying", e.g. "rinse", the rinse water and/or the items to be washed are not heated.

## Revendications

1. Lave-vaisselle (1) avec une cuve de lavage (2) et des dispositifs pour le lavage de vaisselle au moyen de liquide de lavage ainsi que d'un dispositif de séchage par sorption (21) qui est relié à la cuve de lavage (2) en conduction d'air via une sortie (5) de la cuve de lavage (2) et une entrée (6) de la cuve de lavage (2) et qui présente une colonne de sorption (10) avec matériau déshydratable réversible, à travers laquelle, dans au moins une étape de sous-programme « Séchage », de l'air est mené en dehors de la cuve de lavage (2) et/ou de l'air ambiant est mené dans la cuve de lavage (2) et qui ôte de l'humidité de l'air durant le passage dans la colonne de sorption (10), dans lequel la sortie (5) de la cuve de lavage (2) est reliée au dispositif de séchage par sorption (21) via un conduit à air (17), **caractérisé en ce que** le conduit à air (17) est au moins partiellement exécuté sous forme de surface de condensation (18).

2. Lave-vaisselle selon la revendication 1, **caractérisé en ce que** la surface de condensation (18) est due à une liaison thermoconductrice avec la cuve de lavage (2) et/ou avec l'air ambiant.

3. Lave-vaisselle selon la revendication 2, **caractérisé en ce que** l'air ambiant est activement dirigeable via une soufflerie (9) dans le conduit à air (17) afin d'obtenir une surface de condensation (18).

4. Lave-vaisselle selon l'une des revendications précédentes, **caractérisé en ce que** le conduit à air (17) s'étend le long d'une paroi latérale de la cuve de lavage (2).

5. Lave-vaisselle selon l'une des revendications précédentes, **caractérisé en ce que** le dispositif de séchage par sorption (21) est disposé dans la zone de fond du lave-vaisselle (1), en-dessous d'un bac de lavage (6).

6. Lave-vaisselle selon l'une des revendications précédentes, **caractérisé en ce qu'**une barrière (16) contre l'eau pénétrante est exécutée de façon adjacente à la sortie (5) dans le conduit à air (17).

7. Lave-vaisselle selon l'une des revendications précédentes, **caractérisé en ce que** le conduit à air (17) présente dans la zone de fond une soupape commandable (19) pour l'évacuation de l'eau condensée dans le conduit à air (17).

8. Lave-vaisselle selon l'une des revendications précédentes, **caractérisé en ce que** le conduit à air (17) présente un moyen régulateur de pression (20) qui veille à équilibrer la pression en cas de survenue d'une surpression dans la cuve de lavage (2).

9. Lave-vaisselle selon la revendication 8, **caractérisé en ce que** le moyen régulateur de pression (20) est une soupape actionnable activement.

10. Lave-vaisselle selon la revendication 8, **caractérisé en ce que** le moyen régulateur de pression (20) s'ouvre et se ferme passivement en raison de la pression qui se trouve à l'intérieur de la cuve de lavage.

11. Lave-vaisselle selon l'une des revendications précédentes, **caractérisé en ce que** la sortie (5) et/ou l'entrée (8) est pourvue d'un moyen de fermeture passif (15) contre l'eau pénétrante.

12. Lave-vaisselle selon l'une des revendications précédentes, **caractérisé en ce que** la sortie (5) et/ou l'entrée (8) est pourvue d'un moyen de fermeture actif (15).

13. Lave-vaisselle selon la revendication 12, **caractérisé en ce que** le moyen de fermeture (15) est actionnable par l'application d'une tension.

14. Lave-vaisselle selon la revendication 13, **caractérisé en ce qu'**une tension est appliquée au moyen de fermeture (15) ensemble avec l'application d'une tension à une soufflerie (9).

15. Lave-vaisselle selon la revendication 12, **caractérisé en ce que** le moyen de fermeture (15) est actionné par un métal à mémoire sensible à la température.

16. Lave-vaisselle selon l'une des revendications précédentes, **caractérisé en ce que** la colonne de sorption est utilisée d'une part pour le séchage de la vaisselle et, d'autre part, l'énergie calorifique utilisée pour la désorption de la colonne de sorption est utilisée pour le réchauffage du liquide de lavage et/ou des éléments à laver qui se trouvent dans la cuve de lavage.

17. Lave-vaisselle selon la revendication 16, **caractérisé en ce que** de l'air est mené en dehors de la cuve de lavage et/ou de l'air ambiant est mené durant une étape de sous-programme avec du liquide de lavage à chauffer, de préférence durant l'étape de sous-programme « Lavage » et/ou « Prélavage » et/ou « Rinçage », au travers de la colonne de sorption et dans la cuve de lavage.

18. Lave-vaisselle selon l'une des revendications 16 ou 17, **caractérisé en ce qu'**un élément de chauffage électrique est disposé pour la désorption du matériau déshydratable réversible et pour le chauffage du liquide de lavage et/ou des éléments à laver.

19. Lave-vaisselle selon la revendication 18, **caractérisé en ce que** l'élément de chauffage est disposé dans le matériau déshydratable réversible ou dans le conduit qui mène à la colonne de sorption.

20. Procédé d'exploitation d'un lave-vaisselle (1), avec au moins une étape de sous-programme « Séchage », dans laquelle de l'air est introduit au départ d'une cuve de lavage (2) et/ou de l'air ambiant au travers d'une colonne de sorption (10) dans la cuve de lavage (2), dans lequel la colonne de sorption (10) contient un matériau déshydratable réversible et ôte de l'humidité de l'air durant le passage dans la colonne de sorption (10), **caractérisé en ce que** l'air amené à la colonne de sorption (10) passe au moins en partie devant une surface de condensation (18), afin d'ôter une partie de l'humidité de l'air extrait de la cuve de lavage (2) avant que l'air présentant une humidité résiduelle soit amené à la colonne de sorption (10).

21. Procédé selon la revendication 20, **caractérisé en ce qu'**aucun chauffage du liquide de lavage et/ou des éléments à nettoyer n'a lieu durant une étape de sous-programme, p.ex. « Rinçage », qui précède l'étape de sous-programme « Séchage ».
